# EUROPÄISCHE PATENTANMELDUNG

(11) **EP 0 724 896 A1**
(43) Veröffentlichungstag der Anmeldung: **07.08.1996**
(21) Anmeldenummer: 96101192.1
(22) Anmeldetag: 29.01.1996
(51) Int. Cl.: A63B 71/02, E01F 9/013, E01F 13/02

(54) **Deckelanordnung für eine Bodenhülse**

(30) Priorität: 02.02.1995 DE 19503254
(71) Anmelder: Schäper, Clemens, D-48161 Münster (DE)
(72) Erfinder: Schäper, Clemens, D-48161 Münster (DE)
(74) Vertreter: Habbel, Hans-Georg, Dipl.-Ing.

(57) **Zusammenfassung**

Die Erfindung betrifft eine Deckelanordnung für eine Bodenhülse (1) zur Aufnahme von Pfosten oder dergleichen mit einem die Bodenhülse (1) umgebenden Rahmen (2,2a), zwei in dem Rahmen (2,2a) schwenkbar gelagerte und hintereinander angeordneten Deckel (3,3a), wobei der Bodenhülsendeckel (3) in der die Bodenhülse (1) abschließenden Stellung mit seiner Oberfläche (5) mit der Oberkante des Rahmens (2,2a) fluchtet und in seiner die Bodenhülse (1) freigebenden Stellung unter den Lagerraumdeckel (4,4c) innerhalb des Rahmens (2,2a) klappbar ist, wobei der Lagerraumdeckel (4,4c) in seiner den Bodenhülsendeckel (3,3a) übergreifenden Stellung ebenfalls mit der Oberkante des Rahmens (2,2a) fluchtet.

## Beschreibung

Die Erfindung bezieht sich auf eine Deckelanordnung für eine Bodenhülse zur Aufnahme von Pfosten oder dergleichen, insbesondere im Rahmen von Sportanlagen gemäß dem Oberbegriff des Hauptanspruches.

Bei Sportanlagen ist es immer wieder erforderlich, beispielsweise in einer Turnhalle, Pfosten zur Halterung eines Volleyballnetzes aufzustellen, wobei, wenn dieses Netz nicht gebraucht wird, die Posten entfernt werden sollen, um damit den Raum für andere Sportarten freizugeben. Hierbei werden die Pfosten in sogenannten Bodenhülsen gehalten, und wenn die Pfosten entfernt sind, ist es erforderlich, daß diese Bodenhülsen durch einen mit der Oberfläche des Sportbodens abschließenden Deckel verschlossen wird, so daß hier keine Verletzungen der Spieler auftreten können. Wird der Pfosten aufgestellt, wird der Deckel entfernt, und es ist weiterhin ein Problem, diesen Deckel dann so unterzubringen, daß er nicht verlorengeht, andererseits aber auch nicht stört und nicht zu Verletzungen führen kann.

So ist es beispielsweise in der DE-PS 27 49 718 vorgeschlagen worden, den Deckel bei Aufstellen des Pfostens in die Bodenhülse selbst in der Bodenhülse zu lagern, um ihn dann, wenn der Pfosten entfernt ist, wieder herauszunehmen und die Bodenhülse oben abzuschließen. Diese Anordnung hat sich bewährt, wird aber als relativ aufwendig und kompliziert empfunden.

In der gattungsbildenden DE 43 38 302 wird eine Bodenhülse für Pfosten vorgeschlagen, bei der bei Freigabe der Bodenhülse zwangsläufig der Deckel mittels einer Nutführung in einen Lagerraum geführt wird, aus der er nur entnommen werden kann, um die pfostenleere Bodenhülse wieder zu verschließen. Diese Zwangsführung bereitet in der Praxis Schwierigkeiten und der sich vertikal erstreckende Lagerraum verschmutzt sehr schnell, so daß dann das korrekte Einführen des Deckels nicht mehr möglich ist.

Der Erfindung liegt die Aufgabe zugrunde, eine Deckelanordnung für eine Bodenhülse zu schaffen, bei der das Unterbringen des Bodenhülsendeckels im Lagerraum problemlos möglich ist, der Lagerraum für Reinigungszwecke jederzeit zugänglich ist und ein kompletter Abschluß des Lagerraumes zum umgrenzenden Sportboden gewährleistet ist, so daß Verletzungen ausgeschaltet sind.

Diese der Erfindung zugrundeliegende Aufgabe wird durch die Lehre des Hauptanspruches gelöst.

Vorteilhafte Ausgestaltungen sind in den Unteransprüchen erläutert.

Mit anderen Worten ausgedrückt, wird vorgeschlagen, daß um die eigentliche Bodenhülse ein Rahmen angeordnet wird, der mit der Ebene des Sportbodens bündig fluchtend abschließt. Innerhalb dieses Rahmens sind zwei Deckel gelagert, wovon der eine Deckel die Bodenhülse abzuschließen in der Lage ist und der andere Deckel einen Lagerraum übergreift, in den der erste Deckel einlegbar ist. Beide Deckel fluchten mit der Oberkante des Rahmens und damit mit der Ebene des Sportbodens, und beide Deckel sind innerhalb des Rahmens schwenkbar gelagert, so daß sie nicht entfernt werden können, wobei aber die Schwenkachse des die Bodenhülse abschließenden Deckels, d. h. des Bodenhülsendeckels, tiefer liegt innerhalb des Rahmens als die Schwenkachse für den den Lagerraum übergreifenden Deckel, d. h. also den Lagerraumdeckel. Hierbei wird erreicht, daß nunmehr die Möglichkeit besteht, den Bodenhülsendeckel aufzuklappen und damit die Bodenhülse freizugeben, wobei der Bodenhülsendeckel um 180° und etwas mehr schwenkbar ist und dadurch in den Lagerraum gelangt, der innerhalb des Rahmens vorgesehen ist und vom Lagerraumdeckel übergriffen wird. Der Lagerraumdeckel kann dann wieder geschlossen werden und schließt den Lagerraum ab, und zwar bündig mit der Sportbodenebene, so daß keine Verletzungen vorkommen können.

Vorzugsweise sind beide Deckel als U-Profile ausgebildet, so daß einmal die erforderliche Festigkeit erreicht wird, andererseits aber auch erreicht wird, daß ein Hochklappen des Bodenhülsendeckels nicht möglich ist, wenn der Lagerraumdeckel geschlossen ist. In an sich bekannter Weise kann der Lagerraumdeckel zusätzlich mit einem Verriegelungsmittel versehen sein, so daß Unbefugten der Zugriff zu dieser Anordnung insgesamt unterbunden wird, d. h. in beiden Stellungen des Bodenhülsendeckels.

Beide Deckel können sich innerhalb des Rahmens in ihrer geschlossenen Stellung auf entsprechenden Stützen abstützen, so daß die erforderliche Trittfestigkeit erreicht wird.

In vielen Einsatzfällen ist die Oberseite des Sportbodens mit einem zusätzlichen Belag ausgerüstet, der bis über die Randkanten des Rahmens gezogen wird. Auch die Oberseite des Bodenhülsendeckels und des Lagerraumdeckels müssen dann mit einem solchen Belag versehen werden, wobei aufgrund der Dicke dieses Belages dann der Lagerraumdeckel nicht mehr eingeklappt werden könnte, ohne daß die Drehachse des Lagerraumdeckels relativ weit von der zugehörigen Querwand des Rahmens entfernt ist. Hierdurch würde sich an der Oberseite ein Spalt bilden, der einmal unansehnlich ist, aber auch zu Verletzungen Anlaß geben könnte.

Durch die erfindungsgemäße Gestaltung der Drehachse des Lagerraumdeckels als Doppelgelenk wird erreicht, daß ein Aufklappen des Lagerraumdeckels problemlos möglich wird, ohne daß es erforderlich ist, daß zwischen der rückwärtigen Kante des Lagerraumdeckels und der zugeordneten Querwand im geschlossenen Zustand des Lagerraumdeckels ein Spalt verbleibt.

Vorteilhafte Ausgestaltungen der erfindungsgemäßen Einrichtung gehen aus der nachfolgenden Beschreibung anhand der Zeichnungen hervor. Die Zeichnungen zeigen dabei in
- Fig. 1: schaubildlich die erfindungsgemäße Anordnung im geschlossenen Zustand, in
- Fig. 2: die Anordnung gemäß Fig. 1, wobei beide Deckel geöffnet sind und ein Teil der Rahmenwandung weggebrochen ist, in
- Fig. 3: die Anordnung, bei welcher der Bodenhülsendeckel innerhalb des Lagerraums des Rahmens gelagert ist, in
- Fig. 4: die erfindungsgemäße Anordnung, wobei nunmehr zusätzlich der Lagerraumdeckel geschlossen ist, die Bodenhülse aber zur Aufnahme eines Pfostens oder dergleichen freigegeben ist, in
- Fig. 5: in einer Schnittdarstellung eine Seitenansicht auf eine zweite Ausführungsform gemäß der Erfindung und in den
- Fig. 6 bis 8: verschiedene Stellungen des Lagerraumdeckels von der voll geschlossenen Stellung bis in die voll geöffnete Stellung.

Insbesondere in Fig. 1 ist eine Bodenhülse 1 dargestellt, wobei die Länge der Bodenhülse nicht auf die in der Zeichnung dargestellte Länge beschränkt ist, sondern, wie angedeutet durch die Bruchlinie, entsprechend den üblichen Gepflogenheiten länger ausgebildet sein kann. Der obere Rand der Bodenhülse 1 wird von einem Rahmen 2 umgeben, der zwei Deckel 3 und 4 aufweist, wobei der eine Deckel als Bodenhülsendeckel 3 und der andere Deckel als Lagerraumdeckel 4 bezeichnet wird. Die Deckel 3 und 4 schaffen eine mit der Oberkante des Rahmens 2 bündige Oberfläche, d. h. die Oberfläche 5 des Bodenhülsendeckels 3 schließt bündig mit der Oberkante des Rahmens 2 im geschlossenen Zustand ab, ebenso die Oberfläche 6 des Lagerraumdeckels 4.

Beide Deckel weisen Handhabungsmittel 7 und 8 auf, wobei die bei dem dargestellten Ausführungsbeispiel gezeigten Handhabungsmittel als einfache Bohrungen ausgebildet sind, durch die ein Werkzeug eingesetzt werden kann, wodurch dann der Deckel angehoben werden kann. Natürlich kann auch ein Finger benutzt werden.

Fig. 2 zeigt, daß die beiden Deckel 3 und 4 Schwenkachsen 10 und 11 aufweisen, um die sie geklappt werden können, wobei der Bodenhülsendeckel 3 um mehr als 90° schwenkbar ist, da er ja aus der Verschlußstellung für die Bodenhülse 1 (Fig. 1) in die Lagerstellung (Fig. 3) geklappt werden muß. Unterhalb des Lagerraumdeckels 4 ist innerhalb des Rahmens 2 ein Lagerraum 16 erkennbar, der so groß ist, daß er problemlos den Bodenhülsendeckel 3 aufnehmen kann.

Bei der Darstellung in Fig. 2 ist erkennbar, daß an der Unterseite des Lagerraumdeckels 4 eine Riegeleinrichtung 15 vorgesehen ist, wobei ein Riegel 17 für beide Stellungen des Bodenhülsendeckels 3 im heruntergeklappten Zustand des Lagerraumdeckels 4 unter die Schwenkachse 10 für den Bodenhülsendeckel greifen kann.

In Fig. 2 ist auch eine Stütze 9 der beiden Stützen dargestellt, auf die sich der Bodenhülsendeckel 3 im abgeklappten Zustand auflegt, so daß ein Beschädigen der Oberkante der eigentlichen Bodenhülse 1 durch den Deckel nicht erfolgen kann.

Weiterhin ist aus Fig. 2 erkennbar, daß beide Deckel 3 und 4 als U-Profile ausgebildet sind und damit die erforderliche Stabilität aufweisen und gleichzeitig sich fest in den Rahmen 2 im abgeklappten Zustand einlegen.

In der Zeichnung ist weiterhin erkennbar, daß der Boden des Lagerraumes 16 Befestigungshilfsmittel 14 aufweisen kann, durch die der Rahmen 2 und damit die Deckel 3, 4 fest am Boden der Sporthalle oder dergleichen verankert werden können.

Die Aufeinanderfolge der Fig. 1 bis 4 zeigt die Wirkungsweise der erfindungsgemäßen Einrichtung.
In Fig. 1 ist die Bodenhülse 1 verschlossen, ebenso der Rahmen 2, so daß die Oberfläche als Sportfläche benutzt werden kann.
In Fig. 2 ist der Lagerraumdeckel 4 angehoben und dann der Bodenhülsendeckel 3, so daß die eigentliche Bodenhülse 1 freigegeben ist.
Fig. 3 zeigt, wie der Bodenhülsendeckel 3 nunmehr im Lagerraum 16 abgelegt wird, so daß dann der Lagerraumdeckel 4 abklappbar ist, so wie dies Fig. 4 zeigt, wobei nach Verriegeln des Lagerraumdeckels ein unbefugter Zugriff zum Deckel nicht möglich ist, aber der Raum um den in die Bodenhülse 1 eingesetzten - nicht dargestellten - Pfosten ohne Verletzungsgefahr bespielbar ist.

Bei der Ausführungsform gemäß Fig. 5 ist insbesondere der Lagerraumdeckel 4a gegenüber der vorbeschriebenen Konstruktion anders hinsichtlich der erforderlichen Schwenkbewegung gelagert. Um zu erreichen, daß der Lagerrauamdeckel 4a in seiner geschlossenen Stellung dicht an die hintere Querwand 23 des Rahmens 2a anschließt, wird der Lagerraumdeckel 4a über ein Doppelgelenk 20, 21 am Rahmen 2a festgelegt. Die Anordnung des Doppelgelenkes ist derart, daß das Gelenk 20 einenendes an eine Trägerschiene 27 anschließt, die in einem Abstand von der hinteren Querwand des Rahmens 2a fest am Rahmen 2a befestigt ist, aber einen solchen Abstand von der vorderen Gelenkachse 10a aufweist, daß ein Einklappen des Bodenhülsendeckels 3a in den so gebildeten Lagerraum 16a möglich ist. Anderenendes schließt die Achse 20 über ein Zwischenstück 30 an die Achse 21 an, die selbst wiederum anderenendes an der Unterseite des Lagerraumdeckels 4a befestigt ist.

Die Gelenkachse 10a wird ebenfalls von einer Trägerschiene 28 getragen und wie aus der Darstellung in Fig. 5 ersichtlich, stützt sich der Lagerraumdeckel 4a im geschlossenen Zustand auf der Achse 10a ab. Die zur Abstützung des Bodenhülsendeckels 3a dienenden Anschläge 9 sind in Fig. 5 nicht er-kennbar, aber in den Fig. 6 bis 8 dargestellt.

Die Fig. 6 bis 8 verdeutlichen den Öffnungsvorgang für den Lagerraumdeckel 4a und es ist erkennbar, daß bei Anheben des Deckels 4a aus der in Fig. 6 dargestellten Stellung in die in Fig. 7 dargestellte Stellung die obere Gelenkachse 21 sich um ein gewisses Maß von der hinteren Querwand 23 des Rahmens 2a entfernt hat. Wird nunmehr der Lagerraumdeckel 4a vollständig geöffnet, gelangt er in die in Fig. 8 dargestellte Stellung und weiterhin ist erkennbar, daß diese Stellung dadurch ermöglicht wird, daß sich nunmehr die Gelenkachse 21 noch weiter von der hinteren Querwand 23 entfernt hat. Durch die Anordnung und Ausbildung des Doppelgelenkes 20, 21 ist es also möglich, daß der Lagerraumdeckel 4a in der geschlossenen Stellung dicht mit seiner oberen Kante an der hinteren Querwand 23 anschließt, aber auch in die vollkommen aufrechte Stellung geführt werden kann, so daß dann das Einklappen des Bodenhülsendeckels 3a in den Lagerraum 16a möglich wird.

Vorzugsweise besteht der Rahmen 2, 2a aus einem Strangpreßprofil und in Fig. 5 sind die vordere Querwand 22 und eine der beiden Längswände 24 dargestellt.

Bei der Ausführungsform gemäß Fig. 5 ist der Bodenhülsendeckel 3a und der Lagerraumdeckel 4a napfförmig nach oben offen ausgebildet und es ist nunmehr möglich, in diesen Napf die Kunststoffüllung 25 und 26 einzubringen, so daß auch trotz der Verwendung von Metall für die Deckelanordnung eine gewisse Elastizität im Bereich der beiden Deckel 3a und 4a erreicht wird.

Natürlich kann die vorbeschriebene Einrichtung auch in anderen Fällen als in Sportanlagen eingesetzt werden, beispielsweise zum Abschließen und Zurverfügungstellung von Bodenhülsen zur Aufnahme von Fahnen od. dgl. an Straßen, Plätzen usw.

## Patentansprüche

1. Deckelanordnung für eine Bodenhülse (1) zur Aufnahme von Pfosten oder dergleichen mit einem die Bodenhülse (1) umgebenden Rahmen (2, 2a), einem in dem Rahmen (2, 2a) schwenkbar gelagerten Bodenhülsendeckel (3, 3a), der in der die Bodenhülse (1) abschließenden Stellung mit seiner Oberfläche (5) mit der Oberkante des Rahmens (2, 2a) fluchtet und in seiner die Bodenhülse (1) freigebenden Stellung in einen Lagerraum (16, 16a) inner-halb des Rahmens (2, 2a) lagerbar ist, dadurch gekennzeichnet, daß
a) der Lagerraum (16, 16a) hinsichtlich seiner freien, horizontalen Länge wenigstens der maximalen Länge des Bodenhülsendeckels (3, 3a) entspricht,
b) ein schwenkbar mit dem Rahmen (2, 2a) mittels Drehachse (11; 20, 21) verbundener Lagerraumdeckel (4, 4c) vorgesehen ist, der mit seiner Oberfläche (6) in seiner den Lagerraum (16, 16a) abschließenden Stellung - unabhängig davon, ob der Bodenhülsendeckel (3, 3a) sich im Lagerraum (16, 16a) befindet oder nicht - mit der Oberkante des Rahmens (2, 2a) fluchtet.

2. Deckelanordnung nach Anspruch 1, gekennzeichnet durch innerhalb des Rahmens (2, 2a) angeordnete Stützen (9) für den aufliegenden Bodenhülsendeckel (3, 3a).

3. Deckelanordnung nach Anspruch 1 oder 2, dadurch gekennzeichnet, daß die Schwenkachse (10, 10a) für den Bodenhülsendeckel (3, 3a) eine solche Höhe aufweist, daß sie gleichzeitig als Stützlagerung für den in den Rahmen (2, 2a) eingeklappten Lagerraumdeckel (4, 4a) dient.

4. Deckelanordnung nach einem der vorhergehenden Ansprüche, dadurch gekennzeichnet, daß die Drehachse (11) als fest am Rahmen (2) in dem der Bodenhülse (1) abgewandten Endbereich angeordnet ist.

5. Deckelanordnung nach einem der vorhergehenden Ansprüche, dadurch gekennzeichnet, daß der Lagerraumdeckel (4a) mittels eines Doppelgelenkes (20, 21) an dem Rahmen (2a) in dem der Bodenhülse (1) abgewandten Endbereich anschließt, wobei eine untere Gelenkachse (20) ortsfest am Rahmen (2a) gelagert ist und eine obere Gelenkachse (21) einenendes an dem Lagerraumdeckel (4a) und anderenendes an die untere Gelenkachse (20) anschließt.

6. Deckelanordnung nach Anspruch 5, dadurch gekennzeichnet, daß die untere Gelenkachse (20) im Abstand von einer hinteren Querwand (23) des Rahmens (2a) angeordnet ist.

7. Deckelanordnung nach einem der vorhergehenden Ansprüche, dadurch gekennzeichnet, daß zumindest der Lagerraumdeckel (4, 4a) mit einer von außen zu betätigenden Riegeleinrichtung (15) versehen ist.

8. Deckelanordnung nach einem der vorhergehenden Ansprüche, dadurch gekennzeichnet, daß der Bodenhülsendeckel (3) und der Lagerraumdeckel (4) als U-Profile ausgebildet sind.

9. Deckelanordnung nach einem der vorhergehenden Ansprüche 1 bis 7, dadurch gekennzeichnet, daß der Bodenhülsendeckel (3a) und der Lagerraumdeckel (4a) napfförmig nach oben offen ausgebildet sind und mit einer Kunststoffüllung (25, 26) ausgerüstet sind.

10. Deckelanordnung nach einem der vorhergehenden Ansprüche, dadurch gekennzeichnet, daß der Rahmen (2, 2a) als Strangpreßprofil ausgebildet ist.
